# EUROPÄISCHE PATENTSCHRIFT

(11) **EP 0 244 702 B1**
(45) Veröffentlichungstag und Bekanntmachung des Hinweises auf die Patenterteilung: **27.12.1991**
(21) Anmeldenummer: 87105961.4
(22) Anmeldetag: 23.04.1987
(51) Int. Cl.: B41F 23/08

(54) **Lackiervorrichtung**
Varnishing device
Dispositif de vernissage

(30) Priorität: 30.04.1986 DE 3614704
(43) Veröffentlichungstag der Anmeldung: 11.11.1987
(73) Patentinhaber: Keck, Jürgen K., D-7531 Ölbronn-Dürrn 1 (DE)
(72) Erfinder: Keck, Jürgen K., D-7531 Ölbronn-Dürrn 1 (DE)
(74) Vertreter: Frank, Gerhard, Dipl.-Phys.

(56) Entgegenhaltungen:
- DE-A- 2 924 635
- DE-A- 3 324 096
- US-A- 3 417 692
- US-A- 3 762 323
- US-A- 3 910 186

## Beschreibung

Die Erfindung betrifft eine Lackiervorrichtung gemäß dem Oberbegriff des Patentanspruchs 1.

Eine derartige Lackiervorrichtung ist aus der DE-A-33 24 096 bekannt. Es handelt sich hierbei um eine stationär an einer Druckmaschine angeordnete Lackiervorrichtung (auch als "Lackierwerk" bezeichnet), bei der die dort vorgesehenen drei Walzen ausgebildet sind als Schöpfwalze, die das aufzutragende Medium einem Vorratsbehälter entnimmt, als Dosierwalze, die die Menge dieses Mediums dosiert, und als Auftragswalze, die das Medium auf den Druckzylinder überträgt.

Bei dieser Lackiervorrichtung werden die Walzen in Arbeitsposition, also beim Auftragen des Mediums, vom Antrieb der Druckmaschine beaufschlagt, also mit diesem zwangsgekoppelt; in der Ruheposition ist das Lackierwerk vom Druckzylinder entkoppelt, gegebenenfalls kann über einen separaten Antrieb eine Rotation der Walzen sichergestellt werden, um das Antrocknen des Mediums zu verhindern.

Zur Gewährleistung eines feinen, qualitativ hochwertigen Lackauftrages auf den Druckzylinder (auf das zu beschichtende Gut), bedarf es feinfühliger Einstellmöglichkeiten, um eine möglichst genau dosierbare Menge des Mediums möglichst gleichmäßig auf dem zu beschichtenden Gut auf dem Druckzylinder zu verteilen. Hierüber sind in der vorgenannten Druckschrift keine Angaben gemacht.

Die stationäre Zuordnung einer solchen Lackiervorrichtung an dem Druckzylinder einer Druckmaschine ist darüber hinaus apparativ aufwendig und wird auch nur gelegentlich benötigt, so daß der Nutzen der entsprechenden Investition nicht optimal ist.

Aufgabe der Erfindung ist es daher, eine solche Lackiervorrichtung derart auszubilden, daß ein rationellerer Einsatz gewährleistet ist und insbesondere dabei zuverlässige Einstellmöglichkeiten des Anpreßdruckes der Auftragwalze an den Druckzylinder erreicht werden.

Erfindungsgemäß wird diese Aufgabe durch den kennzeichnenden Teil des Patentanspruchs 1 gelöst.

Aus dieser Lösung ergeben sich folgende Vorteile:

Als Baueinheit ist die Lackiervorrichtung einfach an eine vorhandene Druckmaschine, also in definiertem Abstand zum Druckzylinder anbringbar, was nur wenige Minuten Montage erfordert. Bei Dispersionslack bis 4 g pro m² Auftragsdicke sind hierbei keinerlei zusätzliche Trocknungsanlagen erforderlich, erst danach muß eine IR-Trocknungsanlage nachgeschaltet werden. Es können ansonsten Dispersions- und UV-Lacke verwendet werden, bei letzteren ist mit entsprechender UV-Trocknung zu arbeiten. Da keine Auftragsdüsen verwendet werden, ist ein gleichmäßiger Lackauftrag und eine konstante Lackmengenzufuhr bei einfachster Einstellung gesichert.

Der Bedienungsaufwand ist daher auf ein Minimum reduziert, die Vorrichtung arbeitet weitgehend wartungsfrei und bei der Druckmaschine selbst sind keinerlei Änderungen erforderlich; insbesondere bleiben alle Sicherheitsvorrichtungen komplett erhalten, auch die volle Druckleistung der vorgeschalteten Druckmaschine wird nicht beeinträchtigt.

Die erfindungsgemäße Konzeption zur Steuerung des Anpreßdruckes der Auftragswalze an den Druckzylinder schafft somit die Möglichkeit eines zuverlässigen Betriebes, auch bei der gewünschten Ausführung der Lackiervorrichtung als separate Baueinheit, wo es infolge der nicht-stationären Zuordnung von Lackiervorrichtung zu Druckzylinder besonders auf die feinfühlige Steuerung dieses Anpreßdruckes zur Erzielung von qualitativ hochwertigen Druckergebnissen ankommt.

Eine vorteilhafte Ausgestaltung der erfindungsgemäßen Lackiervorrichtung wird anhand der Zeichnung näher erläutert:

Die Lackiervorrichtung besteht aus einem Gehäuse aus Aluminium, in dem drei walzen mit zueinander parallelen Achsen so gelagert sind, daß sie miteinander linienförmigen Kontakt haben können, nämlich eine Auftragwalze 10, eine Dosierwalze 11 und eine Schöpfwalze 12.

Die Auftragwalze 10 ist mit der Dosierwalze 11 in einem gemeinsamen, schlittenartigen Walzenstuhl 20 gelagert, der seinerseits im Gehäuse gehalten ist. Der Walzenstuhl 20 wird über eine Exzenterwelle 21 von einem ersten Hilfsmotor 21A beaufschlagt, derart, daß die Bewegung der Exzenterwelle 21 zu einer Verschiebung des Walzenstuhls 20 relativ zum Eindruckzylinder 40 der Druckmaschine führt. Über eine Rändelschraube 21B kann dabei die Exzentrizität der Exzenterwelle und damit der Walzenstuhlhub verändert werden, womit eine leichte Einstellung des Anpreßdruckes der Auftragwalze 10 an den Druckzylinder 40 möglich ist.

Die Dosierwalze 11 kann in ihrer Relativposition zur Auftragwalze 10 ebenfalls durch ein Rändelrad 21C beeinflußt werden und damit die Lackmenge bestimmt werden.

Die Verbindung zwischen der Dosierwalze 11 und der Lackwanne 13 am Boden des Lackierwerksgehäuses stellt die Schöpfwalze 12 her, die an einem Exzenterhebel 14 gehalten ist, über den die Lack-Wulstmenge eingestellt werden kann, also die Menge des sich oberhalb des Spaltes zwischen Auftragwalze 10 und Dosierwalze 11 bildenden Lackreservoirs, eingestellt werden kann.

Die beschriebenen Einstellmöglichkeiten ergeben einen feinen dosierbaren Lackauftrag auf den Druckzylinder 40.

Zum Antrieb der Walzen 10-12 sind Möglichkeiten vorgesehen, die im praktischen Betrieb (wie weiter unten näher erläutert) sich ergänzen:

Die Auftragwalze 10 ist über einen Freilauf mit einem Zahnrad verbunden, das mit dem gestrichelt dargestellten Zahnrad kämmt, das seinerseits vom Antrieb der Druckmaschine angetrieben wird. Solange die Druckmaschine läuft und der Druckzylinder 40 rotiert, wird über diese starre Zahnradkoppelung also auch die Walzenkombination des Lackierwerkes bewegt.

Die Dosierwalze 11 ist mit einem nicht dargestellten zweiten Hilfsmotor verbunden, der ebenfalls über einen Freilauf mit der Dosierwalze in Verbindung steht, so daß die Dosierwalze und über die anderen (nicht dargestellten) die Walzen verbindenden Zahnräder die Walzenanordnung in Betrieb gehalten werden kann, auch wenn der Antrieb der Druckmaschine steht. Dadurch kann erreich werden, daß auch bei Arbeitsunterbrechungen das Antrocknen des Lackes an den Walzen und den diesen zugeordneten Rakeln verhindert wird.

Die Lackwanne 13, in die die Schöpfwalze 12 eintaucht, ist mit einer Sicherheitswanne 13A verbunden, in die von oben ein Schlauch 13B eintaucht, der die Verbindung zu einem oberhalb des Lackniveaus angeordneten Lackvorratsbehälter 13C herstellt. Der Lackvorratsbehälter 13C ist luftdicht abgeschlossen, so daß der Zulauf von Lack in die Sicherheitswanne 13A und somit in die Lackwanne 13 nur erfolgen kann, wenn das Niveau des Lackes in der Lackwanne 13 unterhalb der Austrittsöffnung des in die Sicherheitswanne 13A ragenden Schlauchendes liegt, da nur dann Außenluft durch den Schlauch 13B in den Lackvorratsbehälter 13C gelangen kann.

Die Arbeitsweise der Lackiervorrichtung wird nun im folgenden beschrieben:

Bei laufender Druckmaschine werden die Walzen von dem gestrichelt dargestellten Zahnrad des Druckmaschinenantriebs mitgenommen, wobei durch eine geeignete Einstellung der Exzenterwelle dafür gesorgt ist, daß der Walzenstuhl 20 sich in dem einen Totpunkt seines Hubes befindet, in dem die Auftragwalze 10 mit dem durch die Exzentrizität der Exzenterwelle vorgebbaren Anpreßdruck auf den Druckzylinder 40 wirkt. In an sich bekannter Weise wird dann von der Schöpfwalze 12 von der Lackwanne 13 über die Dosierwalze 11 eine bestimmte Menge Lack zur Auftragwalze gefördert, die dann auf auf dem Druckzylinder befindliche zu beschichtende Druckerzeugnis aufgetragen wird. Soll dieser Beschichtungsvorgang unterbrochen werden, so erhält der erste Hilfsmotor 21A ein entsprechendes Steuersignal, worauf er über die Exzenterwelle 21 den Walzenstuhl 20 in dessen anderen Totpunkt bewegt, in dem die Auftragwalze 10 keinen Funktionskontakt mehr mit dem Druckzylinder 40 hat, also keine Beschichtung stattfindet. Der Hub des Walzenstuhls 20 ist jedoch in aller Regel zu gering, so daß die Zahnradkoppelung zwischen dem Druckmaschinenantrieb und der Auftragwalze bestehen bleibt, daß die Lackiervorrichtung also in Bewegung bleibt.

Der Lackauftrag auf den Druckzylinder 40 kann also während des Betriebs der Druckmaschine einfach durch Betätigung des Hilfsmotors 21A gesteuert werden.

Beim Stillstand der Druckmaschine wird natürlich auch die Lackiervorrichtung nicht mehr über die gekoppelten Zahnräder vom Antrieb der Druckmaschine in Bewegung versetzt, in diesem Falle wird so verfahren, daß zunächst der Hilfsmotor 21A den Walzenstuhl 20 wieder in seinen hinteren Totpunkt verfährt, so daß der Kontakt zwischen Auftragwalze und Druckzylinder aufgehoben wird, und daß sich dann der zweite Hilfsmotor zuschaltet, der die Dosierwalze 11 und damit über die (nicht dargestellten) Zahnradverbindungen die gesamte Walzenanordnung antreibt, was infolge des Freilaufs zwischen den beiden Zahnrädern der Auftragwalze 10 und dem Druckmaschinenantrieb möglich ist. Die Drehzahl des zweiten Hilfsmotors ist dabei so bestimmt, daß die Lackiervorrichtung sozusagen im "Leerlauf" genügend Lack aus der Lackwanne 13 fördert, um einen ständigen Lackaustausch auf den Walzenoberflächen zu bewirken, der das Antrocknen des Lackes verhindert.

## Patentansprüche

1. Lackiervorrichtung zur Anbringung am ausgangsseitigen Druckzylinder einer Druckmaschine, mit einer Schöpfwalze zur Entnahme des Lackes aus einer Lackwanne, einer Auftragswalze zum Auftrag des Lackes auf den Druckzylinder, und eine mit der Schöpfwalze und der Auftragwalze in Linienkontakt stehenden Dosierwalze, dadurch gekennzeichnet, daß sie als separate Baueinheit ausgeführt und in definiertem Abstand zum Druckzylinder (40) in einer Antriebsverbindung zum Antrieb der Druckmaschine anbringbar ist, daß zur Anpressung der Auftragwalze (10) an den Druckzylinder (40) die Auftragwalze (10) und die Dosierwalze (11) in einem gemeinsamen schlittenartigen Walzenstuhl (20) gelagert sind, der mittels einer Exzenterwelle (21) relativ zum Druckzylinder (40) bewegbar ist, und daß zur Steuerung des hierbei ausgeübten Anpreßdruckes der Hub des Walzenstuhls (20) mittels der Exzentrität der Exzenterwelle (21) einstellbar ist.

2. Lackiervorrichtung nach Anspruch 1, dadurch gekennzeichnet, daß die Exzenterwelle (21) von einem ersten Hilfsmotor (21A) angetrieben wird.

3. Lackiervorrichtung nach Anspruch 1 und 2, dadurch gekennzeichnet, daß die Schöpfwalze (12) zur Einstellung der Lackwulstmenge an einem Exzenterhebel (14) gelagert ist.

4. Lackiervorrichtung nach Anspruch 1, dadurch gekennzeichnet, daß die Auftragwalze (10), mit den Antriebseinrichtungen der Druckmaschine in Wirkverbindung steht.

5. Lackiervorrichtung nach Anspruch 1 und 4, dadurch gekennzeichnet, daß die Wirkverbindung über zwei Zahnräder erfolgt, deren Kontakt während des Walzenstuhlhubes erhalten bleibt.

6. Lackiervorrichtung nach Anspruch 5, dadurch gekennzeichnet, daß die Wirkverbindung der Zahnräder über einen ersten Freilauf derart erfolgt, daß bei Stillstand der Druckmaschine die Walzen (10,11,12) weiterbewegt werden können.

7. Lackiervorrichtung nach Anspruch 6, dadurch gekennzeichnet, daß die Walzen, vorzugsweise über die Dosierwalze (11), von einem zweiten Hilfsmotor über einen zweiten Freilauf antreibbar ist, der diesen Hilfsmotor wirkungslos macht, wenn die Walzen von der Druckmaschine angetrieben werden.

8. Lackiervorrichtung nach Anspruch 1, dadurch gekennzeichnet, daß der Abstand zwischen Auftragwalze (10) und Dosierwalze (11) und damit die Lackmenge einstellbar ist.

9. Lackiervorrichtung nach Anspruch 1 und 3, dadurch gekennzeichnet, daß die Lackwanne (13) in Verbindung mit einer Sicherheitswanne (13A) steht, die ihrerseits über einen Schlauch (13B) mit einem Lackvorratsbehälter (13C) verbunden ist.

10. Lackiervorrichtung nach Anspruch 9, dadurch gekennzeichnet, daß der Lackvorratsbehälter (13C) luftdicht abgeschlossen ist und somit der Lackpegel in der Sicherheitswanne (13A) und der Lackwanne (13) durch die Lage der Austrittsöffnung des in die Sicherheitswanne (13A) ragenden Schlauchs (13B) bestimmt ist.

11. Lackiervorrichtung nach den Ansprüchen 1-10, dadurch gekennzeichnet, daß in der Arbeitsphase (= Druckmaschine läuft) die Druckmaschine mit den Walzen (10-12) in der Antriebsverbindung steht, wobei die Exzentereinstellung des Walzenstuhls (20) die Anpressung der Auftragswalze (10) an den Eindruckzylinder (40) bewirkt, und daß bei Abschaltung der Druckmaschine der erste Hilfsmotor den Walzenstuhl (20) bis zu dessen hinterem Totpunkt bewegt (Abkopplung der Auftragwalze vom Eindruckzylinder).

12. Lackiervorrichtung nach Anspruch 11, dadurch gekennzeichnet, daß bei abgeschalteter Druckmaschine der zweite Hilfsmotor die Walzen (10-12) antreibt.

13. Lackiervorrichtung nach Anspruch 10 und 11, dadurch gekennzeichnet, daß die erforderlichen Steuersignale für die Anschaltung/Abschaltung der beiden Hilfsmotoren aus Steuersignalen der Druckmaschine stammen.

## Claims

1. Lacquering device for applying lacquer to the pressure cylinder at the output end of a printing machine, including a drawing roller for removing the lacquer from a lacquer tank, an application roller for applying the lacquer to the pressure cylinder, and a metering roller which is in linear contact with the drawing roller and the application roller, characterised in that it is constructed as a separate structural unit and is mountable at a specific distance from the pressure cylinder (40) in driving connection relative to the driving means of the printing machine, in that, in order to press the application roller (10) against the pressure cylinder (40), the application roller (10) and the metering roller (11) are mounted in a common carriage-like roller frame (20), which is displaceable relative to the pressure cylinder (40) by mean of an eccentric roller (21), and in that, in order to control the pressure exerted thereby, the stroke movement of the roller frame (20) is adjustable by means of the eccentricity of the eccentric roller (21).

2. Lacquering device according to claim 1, characterised in that the eccentric roller (21) is driven by a first servomotor (21A).

3. Lacquering device according to claims 1 and 2, characterised in that the drawing roller (12) is mounted on an eccentric lever (14) for the adjustment of the quantity of lacquer at the top edge.

4. Lacquering device according to claim 1, characterised in that the application roller (10) is operationally connected to the driving means of the printing machine.

5. Lacquering device according to claims 1 and 4, characterised in that the operational connection is effected via two toothed wheels, the contact between which is maintained during the stroke movement of the roller frame.

6. Lacquering device according to claim 5, characterised in that the operational connection between the toothed wheels is effected via a first over-running clutch in such a manner that, when the printing machine is stationary, the rollers (10, 11, 12) can be displaced further.

7. Lacquering device according to claim 6, characterised in that the rollers, preferably via the metering roller (11), are drivable by a second servomotor via a second over-running clutch, which renders this servomotor inoperative when the rollers are driven by the printing machine.

8. Lacquering device according to claim 1, characterised in that the distance between application roller (10) and metering roller (11), and hence the quantity of lacquer, is adjustable.

9. Lacquering device according to claims 1 and 3, characterised in that the lacquer tank (13) is in connection with a safety tank (13A) which, in turn, is connected to a lacquer supply container (13C) via a hose (13B).

10. Lacquering device according to claim 9, characterised in that the lacquer supply container (13C) is hermetically sealed and, in consequence, the lacquer level in the safety tank (13A) and lacquer tank (13) is determined by the position of the outlet aperture in the hose (13B), which protrudes into the safety tank (13A).

11. Lacquering device according to claims 1-10, characterised in that, in the operating phase (= printing machine running), the printing machine is in driving connection with the rollers (10-12), the eccentric adjustment of the roller frame (20) causing the application roller (10) to press against the pressure cylinder (40), and in that, when the printing machine is switched-off, the first servomotor moves the roller frame (20) to its rear dead centre (disconnection of the application roller from the pressure cylinder).

12. Lacquering device according to claim 11, characterised in that, when the printing machine has been switched-off, the second servomotor drives the rollers (10-12).

13. Lacquering device according to claims 10 and 11, characterised in that the required control signals for the switching-on/switching-off of the two servomotors originate from control signals of the printing machine.

## Revendications

1. Dispositif de vernissage pour le montage sur le cylindre d'impression du côté sortie d'une machine à imprimer, comprenant un rouleau puiseur pour le prélèvement du vernis dans une cuve à vernis, un rouleau d'application pour l'application du vernis sur le cylindre d'impression et un rouleau de dosage en contact linéaire avec le rouleau puiseur et le rouleau d'application, **caractérisé** **en ce** qu'il est réalisé sous la forme d'une unité modulaire séparée et peut être monté à une distance définie par rapport au cylindre d'impression (40) en liaison d'entraînement avec l'entraînement de la machine à imprimer; que pour la pression du rouleau d'application (10) contre le cylindre d'impression (40), le rouleau d'application (10) et le rouleau de dosage (11) sont montés dans un moulin à cylindres (20) commun en forme de chariot lequel peut être déplacé au moyen d'un arbre d'excentrique (21) par rapport au cylindre d'impression (40); et que pour la commande de la pression de serrage alors exercée, la course du moulin à cylindres (20) peut être réglée au moyen de l'excentricité de l'arbre d'excentrique (21).

2. Dispositif de vernissage selon la revendication 1, caractérisé en ce que l'arbre d'excentrique (21) est entraîné par un premier moteur auxiliaire (21A).

3. Dispositif de vernissage selon l'une des revendications 1 et 2, caractérisé en ce que le rouleau puiseur (12) est monté sur un levier de réglage (14) pour le réglage de la quantité du bourrelet de vernis.

4. Dispositif de vernissage selon la revendication 1, caractérisé en ce que le rouleau d'application (10) est en liaison active avec les dispositifs d'entraînement de la machine à imprimer.

5. Dispositif de vernissage selon l'une des revendications 1 et 4, caractérisé en ce que la liaison active est réalisée par l'intermédiaire de deux roues dentées dont le contact est maintenu pendant la course du moulin à cylindres.

6. Dispositif de venrissage selon la revendication 5, caractérisé en ce que la liaison active des roues dentées est réalisée par l'intermédiaire d'une première roue libre de telle façon que, lors de l'arrêt de la machine à imprimer, les rouleaux (10, 11, 12) peuvent continuer leur rotation.

7. Dispositif de vernissage selon la revendication 6, caractérisé en ce que les rouleaux peuvent être entraînés, de préférence par l'intermédiaire du rouleau de dosage (11), par un second moteur auxiliaire par l'intermédiaire d'une seconde roue libre qui rend ce moteur auxiliaire inefficace lorsque les rouleaux sont entraînés par la machine à imprimer.

8. Dispositif de vernissage selon la revendication 1, caractérisé en ce que la distance entre le rouleau d'application (10) et le rouleau de dosage (11) et par conséquent la quantité de vernis sont réglables.

9. Dispositif de vernissage selon l'une des revendications 1 et 3, caractérisé en ce que la cuve de vernis (13) est en liaison avec une cuve de sécurité (13A) laquelle est à son tour reliée par l'intermédiaire d'un tuyau (13B) à un réservoir de vernis (13C).

10. Dispositif de vernissage selon la revendication 9, caractérisé en ce que le réservoir de vernis (13C) est fermé de manière étanche à l'air et que de ce fait le niveau du vernis dans la cuve de sécurité (13A) et dans la cuve de vernis (13) est déterminé par la position de l'ouverture de sortie du tuyau (13B) qui dépasse dans la cuve de sécurité (13A).

11. Dispositif de vernissage selon l'une des revendications 1 à 10, caractérisé en ce que dans la phase de travail (= machine à imprimer en marche), la machine à imprimer est en liaison d'entraînement avec les rouleaux (10 à 12), le réglage de l'excentrique du moulin à cylindres (20) provoquant le serrage du rouleau d'application (10) contre le cylindre d'impression (40), et que lors de la mise à l'arrêt de la machine à imprimer, le premier moteur auxiliaire amène le moulin à cylindres (20) jusqu'au point mort arrière de celui-ci (découplage du rouleau d'application du cylindre d'impression).

12. Dispositif de vernissage selon la revendication 11, caractérisé en ce que, la machine à imprimer étant arrêtée, le second moteur auxiliaire entraîne les rouleaux (10) à 12).

13. Dispositif de vernissage selon les revendications 10 et 11, caractérisé en ce que les signaux de commande nécessaires pour la mise en service/hors service des deux moteurs auxiliaire proviennent de signaux de commande de la machine à imprimer.
